# EUROPÄISCHE PATENTSCHRIFT

(11) **EP 1 438 191 B1**
(45) Veröffentlichungstag und Bekanntmachung des Hinweises auf die Patenterteilung: **31.12.2008**
(21) Anmeldenummer: 02782734.4
(22) Anmeldetag: 19.10.2002
(51) Int. Cl.: B41F 13/00

(54) **EINZIEHSPITZE**
DRAW-IN TIP
POINTE D'ALIMENTATION

(30) Priorität: 24.10.2001 DE 10152524
(43) Veröffentlichungstag der Anmeldung: 21.07.2004
(73) Patentinhaber: Koenig & Bauer Aktiengesellschaft, 97080 Würzburg (DE)
(72) Erfinder: HARTMANN, Manfred, Wolfgang, 97725 Elfershausen (DE); MICHALIK, Horst, Bernhard, 97204 Höchberg (DE)
(86) Internationale Anmeldenummer: PCT/DE2002/003959
(87) Internationale Veröffentlichungsnummer: WO 2003/037627

(56) Entgegenhaltungen:
- DE-A- 10 043 839

## Beschreibung

Die Erfindung betrifft eine Einziehspitze nach dem Oberbegriff des Anspruchs 1.

Derartige Einziehspitzen werden beispielsweise in Rollenrotationsdruckmaschinen dazu benötigt, um den Anfang einer Bedruckstoffbahn, beispielsweise einer Papierbahn, mit einer Vorrichtung zum Einziehen der Bedruckstoffbahn in die Rollenrotationsdruckmaschine, beispielsweise einem Kettenfördersystem, zu verbinden. Dazu ist an den Einziehspitzen jeweils eine Kupplungseinrichtung vorgesehen, so dass die Einziehspitze nach Befestigung des einzuziehenden Anfang der Bedruckstoffbahn an der Vorrichtung zum Einziehen der Bedruckstoffbahn angekoppelt werden kann. Über die Einziehspitze kann dann die Förderbewegung, beispielsweise des Kettenfördersystems, auf die Papierbahn übertragen werden, wobei die Zugkräfte durch die Einziehspitze großflächig in die Bedruckstoffbahn eingeleitet werden.

Bei manchen Anwendungsfällen, beispielsweise beim Umsteuern von Teilbahnen an Wendestangen, müssen die durch Aufteilung einer Bedruckstoffbahn entstandenen Teilbahnen entlang unterschiedlicher Einziehwege eingezogen werden. Zur Lösung dieses Problems ist aus der DE 44 09 693 C1 eine Vorrichtung bekannt, bei der an der Bedruckstoffbahn eine Einziehspitze befestigt ist, deren Breite gerade der Breite der ersten Teilbahn entspricht. Nach der Aufteilung der Bedruckstoffbahn in zwei Teilbahnen wird an der zweiten Teilbahn eine zweite Einziehspitze dadurch befestigt, dass die zweite Teilbahn mit ihrem einzuziehenden Anfang zwischen zwei flexible, übereinander liegende Magnetfolien an der zweiten Einziehspitze eingeführt und dort aufgrund der wirkenden Magnetkräfte reibschlüssig festgelegt wird. Nachteilig an dieser Vorrichtung ist es, dass vor der Aufteilung der Bedruckstoffbahn in die verschiedenen Teilbahnen die Zugkräfte von der ersten Einziehspitze nur entlang der halben Breite der Bedruckstoffbahn eingeleitet werden können. Außerdem ist die Vorrichtung zur Befestigung der zweiten Einziehspitze an der zweiten Teilbahn außerordentlich kompliziert und störanfällig.

Aus der DE 41 30 678 A1 ist bekannt, an dem einzuziehenden Anfang der Bedruckstoffbahn ein Schlaufenband zu hinterkleben. Sobald die Bedruckstoffbahn in zwei Teilbahnen längsgeschnitten ist, kann durch entsprechenden Andruck des einzuziehenden Anfangs gegen ein geeignet geführtes Hakenband eine Verbindung zwischen Schlaufenband und Hakenband geschaffen werden, so dass die zweite Teilbahn durch Antrieb des Hakenbandes entlang eines eignen Einziehweges gefördert werden kann.

Aus der nachveröffentlichten DE 100 43 839 A1 ist eine Einziehspitze mit quer zur Transportrichtung nebeneinander angeordneten Sektionen bekannt, welche mittels zumindest einer Kupplungseinrichtung wahlweise an einer Vorrichtung zum Einziehen der Materialbahn befestigbar ist.

Der Erfindung liegt die Aufgabe zugrunde, eine Einziehspitze zu schaffen.

Die Aufgabe wird erfindungsgemäß durch die Merkmale des Anspruchs 1 gelöst.

Die mit der Erfindung erzielbaren Vorteile bestehen insbesondere darin, dass diese aus mehreren einzelnen Sektionen gebildet wird, die jeweils mit einer Kupplungseinrichtung an einer Vorrichtung zum Einziehen einer Teilbahn befestigbar sind. Im Ergebnis können dadurch die einzelnen Sektionen der Einziehspitze an unterschiedliche Vorrichtungen zum Einziehen der Teilbahnen angekoppelt werden, so dass die verschiedenen Teilbahnen entlang unterschiedlicher Einziehwege gefördert werden können. Um eine zuverlässige Förderung der noch nicht in Teilbahnen aufgeteilten Materialbahn zu gewährleisten, können die Sektionen der Einziehspitze zumindest abschnittsweise entlang einer Kontaktzone miteinander lösbar verbunden werden. D. h. durch Verbinden der einzelnen Sektionen wird von diesen eine gemeinsame Einziehspitze gebildet, die durch Ankopplung der verschiedenen Kopplungseinrichtungen an eine gemeinsame Vorrichtung zum Einziehen der Teilbahn entlang eines gemeinsamen Einziehweges gefördert werden kann. Sobald die Materialbahn dann in verschiedene Teilbahnen aufgeteilt ist, können die verschiedenen Sektionen der Einziehspitze voneinander getrennt werden, um entlang getrennter Einziehwege eingezogen zu werden.

In welcher Art die lösbare Verbindung der einzelnen Sektionen der Einziehspitze hergestellt wird, ist grundsätzlich beliebig. Beispielsweise ist es denkbar, die einzelnen Sektionen der Einziehspitze jeweils korrespondierend mit dem Schlaufenband und einem Hakenband zu versehen, so dass zwischen den einzelnen Sektionen eine lösbare Klettverbindung hergestellt werden kann. Auch die haftschlüssige Verbindung der einzelnen Sektionen, beispielsweise durch Verwendung entsprechend geeigneter Klebebänder, ist denkbar. Nach einer bevorzugten Ausführungsform werden die Sektionen der Einziehspitzen durch Formschluss, insbesondere in der Art einer Clipsverbindung, miteinander verbunden. Dadurch wird eine sichere Befestigung der einzelnen Sektionen aneinander gewährleistet.

In besonders einfacher Weise kann der Formschluss der Sektionen aneinander gewährleistet werden, wenn die Kanten der gegenüberliegenden Sektionen entlang der Kontaktzone funktionskomplementär als Matrize und Patrize ausgebildet sind. Konstruktiv kann dies beispielsweise dadurch umgesetzt werden, wenn jeweils eine Kante von einem Stabelement gebildet wird und an der jeweils gegenüberliegenden Kante der anderen Sektion ein geschlitztes Hülsenelement angeordnet ist. Durch Aufspreizen des Hülsenelements kann dann das Stabelement formschlüssig im Hülsenelement zum Eingriff gebracht werden.

Ein Ausführungsbeispiel der Erfindung ist in den Zeichnungen dargestellt und wird im folgenden näher beschrieben.

Es zeigen:
- Fig. 1: eine Einziehspitze mit zwei Sektionen in schematisch dargestellter Ansicht von oben
- Fig. 2: den Ausschnitt X aus Fig. 1 in vergrößerter Ansicht von oben
- Fig. 3: die Einziehspitze gemäß Fig. 2 im Querschnitt entlang der Schnittlinie III - III

Die in Fig. 1 dargestellte Einziehspitze 01 wird von zwei Sektionen 02; 03 gebildet, an deren Spitze jeweils eine Kupplungseinrichtung 04 bzw. 06 zur Ankopplung der Einziehspitze 01 an eine Vorrichtung 07, beispielsweise einen Kettenförderer 07, angeordnet ist. Die Einziehspitze 01 wird an einen Anfang einer Materialbahn 08, z. B. einer Bedruckstoffbahn, beispielsweise einer Papierbahn 08 befestigt, so dass die von der Vorrichtung 07 aufgebrachte Förderbewegung über die Einziehspitze 01 auf die Bedruckstoffbahn 08 übertragen wird. Eine derartige Einziehspitze 01 findet beispielsweise Anwendung beim Einziehen eines bahnförmigen Materials in eine Arbeitsmaschine, insbesondere der Bedruckstoffbahn 08 durch die gesamte oder Teile einer Druckmaschine, insbesondere Rollenrotationsdruckmaschine.

In einer späteren, in Fig. 1 nicht dargestellten Trennstation, wird die Bedruckstoffbahn 08 z. B. entlang einer angedeuteten Schnittlinie 09 durch Längsschneiden in zwei Teilbahnen 11; 12 aufgeteilt. Zugleich wird die Kupplungseinrichtung 06 an eine zweite nicht dargestellte Vorrichtung zum Einziehen der Teilbahn 12 angekoppelt, so dass die Teilbahnen 11 bzw. 12 entlang unterschiedlicher Einziehwege eingezogen werden können.

Die Sektionen 02; 03 der Einziehspitze 01 können nun auch an einer nicht für den Längsschnitt vorgesehenen Papierbahn 08 befestigt werden, wobei die Papierbahn 08 dann z. B. als Ganzes durch die Maschine gefördert wird. Dies kann durch Ankoppeln der Kupplungseinrichtungen 04; 06 an eine gemeinsame oder mehrere Vorrichtungen 07 erfolgen.

In einem anderen Fall können die Sektionen 02; 03 der Einziehspitze 01 auch an bereits geschnittenen Teilbahnen 11; 12 angeordnet werden. Sie können auch in entsprechender räumlicher Anordnung in der Ebene der Papierbahn 08 nebeneinander an eine zum Längsschnitt vorgesehene Papierbahn 08 im Bereich der jeweiligen, beabsichtigen Teilbahn 11; 12 angeordnet werden.

Somit ist das Befestigen der Sektionen 02; 03 am jeweiligen Anfang einer Teilbahn 11; 12 als Befestigen an der Papierbahn 08 im Bereich potentiell durch Schneiden erzeugbarer oder ggf. bereits geschnittener Teilbahnen 11; 12 zu verstehen.

In Fig. 2 ist die Einziehspitze 01 im Ausschnitt X vergrößert dargestellt. Die Kupplungseinrichtungen 04; 06 sind jeweils baugleich in der Art von Kupplungsbolzen 04; 06 ausgebildet. Die Sektionen 02; 03 der Einziehspitze 01 werden jeweils von zwei doppelschichtig angeordneten Kunststofffolien gebildet, zwischen denen jeweils Zugstränge 13 eingebettet sind. Die Zugstränge 13 erstrecken sich strahlenförmig, ausgehend von den Kupplungseinrichtungen 04; 06, in Richtung der Bedruckstoffbahn 08 und dienen einer möglichst gleichmäßigen Einleitung der Zugkräfte in die Bedruckstoffbahn 08.

Im Bereich der Kanten 14 bzw. 15 kommen die beiden Sektionen 02; 03 miteinander in Kontakt und können formschlüssig miteinander verbunden werden.

Aus Fig. 3 ist der Formschluss zwischen den Kanten 14; 15 der Sektionen 02; 03 erkennbar. Entlang der Kante 15 ist ein Stabelement 16 vorgesehen, das in eine geschlitzte Hülse 17, die entlang der Kante 14 angeordnet ist, eingeclipst werden kann. Im Ergebnis übernehmen das Stabelement 16 und das Hülsenelement 17 also die Funktion von funktionskomplementär ausgebildeter Matrize und Patrize und können dadurch in einfacher Weise beliebig oft reversibel miteinander verbunden und voneinander gelöst werden. Die Sektionen 02; 03 sind vorteilhafterweise, in Transportrichtung der Papierbahn 08 betrachtet, auf ihrer gesamten Länge voneinander trennbar.

Wie in Fig. 1 dargestellt, weisen beide Sektionen 02; 03 jeweils ein dreieckiges Verbindungsteil 18 bzw. 19 auf. Die Verbindungsteile 18; 19 gehen an der den Kupplungseinrichtung 04 bzw. 06 gegenüberliegenden Seite in die Verlängerungsteile 21 bzw. 22 über, die der Befestigung der Bedruckstoffbahn 08 an der Einziehspitze 01 dienen. Die Breite der Verlängerungsteile 21; 22 verjüngt sich dabei in Richtung der Hinterkante der Sektionen 02; 03, so dass im Bereich der Schnittlinie 09 zwischen den Teilbahnen 11; 12 ein Zwickel gebildet wird. Dadurch kann die Trennstation, z. B. eine Längsschneideeinrichtung die Bedruckstoffbahn 08 bis zur Vorderkante sauber durchtrennen, ohne die Einziehspitze 01 zu beschädigen.

### Bezugszeichenliste

- 01: Einziehspitze
- 02: Sektion
- 03: Sektion
- 04: Kupplungseinrichtung, Kuppelbolzen
- 05: -
- 06: Kupplungseinrichtung, Kuppelbolzen
- 07: Vorrichtung zum Einziehen, Kettenförderer (08)
- 08: Materialbahn, Bedruckstoffbahn, Papierbahn
- 09: Schnittlinie
- 10: -
- 11: Teilbahn
- 12: Teilbahn
- 13: Zugstrang
- 14: Kante
- 15: Kante
- 16: Stabelement
- 17: Hülsenelement
- 18: Verbindungsteil, dreieckig
- 19: Verbindungsteil, dreieckig
- 20: -
- 21: Verlängerungsteil
- 22: Verlängerungsteil

## Patentansprüche

1. Einziehspitze zur Befestigung am Anfang einer einzuziehenden Materialbahn (08), wobei die Einziehspitze (01) mittels zumindest einer Kuppelungseinrichtung (04; 06) wahlweise an einer Vorrichtung (07) zum Einziehen der Materialbahn (08) befestigbar ist, **dadurch gekennzeichnet, dass** die Einziehspitze (01) zumindest zwei in der Ebene der Materialbahn (08) quer zur Transportrichtung nebeneinander angeordnete Sektionen (02; 03) aufweist, welche zumindest abschnittsweise entlang einer Kontaktzone miteinander lösbar verbunden werden können.

2. Einziehspitze nach Anspruch 1, **dadurch gekennzeichnet, dass** jede Sektion (02; 03) jeweils am einzuziehenden Anfang einer potentiellen oder bereits geschnittenen Teilbahn (11; 12) der Materialbahn (08) fixierbar ist und mittels jeweils einer zugeordneten Kuppelungseinrichtung (04; 06) an Vorrichtungen (07) zum Einziehen der Teilbahnen (11; 12) entlang gemeinsamer und getrennter Einziehwege befestigbar ist.

3. Einziehspitze nach Anspruch 1, **dadurch gekennzeichnet, dass** die Sektionen (02; 03) der Einziehspitze (01) durch Formschluss, insbesondere durch eine Clipsverbindung, miteinander verbindbar sind.

4. Einziehspitze nach Anspruch 3, **dadurch gekennzeichnet, dass** die in der Kontaktzone verlaufenden Kante (14) der einen Sektion (02) zumindest abschnittsweise als Matrize und die in der Kontaktzone verlaufenden gegenüberliegende Kante (15) der anderen Sektion (03) zumindest abschnittsweise als Patrize ausgebildet ist.

5. Einziehspitze nach Anspruch 4, **dadurch gekennzeichnet, dass** die in der Kontaktzone verlaufenden Kante (15) der einen Sektion (03) zumindest abschnittsweise von einem Stabelement (16) und die in der Kontaktzone verlaufenden gegenüberliegende Kante (14) der anderen Sektion (02) zumindest abschnittsweise von einem geschlitzten, aufspreizbaren Hülsenelement (17) gebildet wird, so dass das Stabelement (16) formschlüssig im Hülsenelement (17) zum Eingriff bringbar ist.

6. Einziehspitze nach Anspruch 2, **dadurch gekennzeichnet, dass** die Sektionen (02; 03) jeweils ein dreieckig ausgebildetes Verbindungsteil (18; 19) aufweisen, an dessen Spitze jeweils die zugeordnete Kuppelungseinrichtung (04; 06) angeordnet ist und dessen der Kuppelungseinrichtung (04; 06) gegenüberliegende Seite in ein Verlängerungsteil (21; 22) übergeht, an dem die jeweils zugeordnete Teilbahn (11; 12) fixierbar ist.

7. Einziehspitze nach Anspruch 6, **dadurch gekennzeichnet, dass** sich die Breite der Verlängerungsteile (21; 22) in Richtung der Hinterkante der Sektionen verjüngt.

8. Einziehspitze nach Anspruch 2, **dadurch gekennzeichnet, dass** in den Sektionen (02; 03) der Einziehspitze (01) jeweils zumindest zwei Zugstränge (13) vorgesehen sind, die sich ausgehend von der jeweils zugeordneten Kuppelungseinrichtung (04; 06), insbesondere strahlenförmig, in Richtung der Teilbahnen (11; 12) erstrecken.

9. Einziehspitze nach Anspruch 8, **dadurch gekennzeichnet, dass** die Zugstränge (13) zwischen zwei doppelschichtig angeordneten Kunststofffolien angeordnet sind.

## Claims

1. A webbing-up tip for fastening to the start of a web of material (08) which is to be webbed up, the webbing-up tip (01) being able to be fastened selectively to a device (07) for webbing up the web of material (08) by means of at least one coupling means (04; 06), **characterised in that** the webbing-up tip (01) has at least two sections (02; 03) arranged next to one another in the plane of the web of material (08) transversely to the direction of transportation, which sections, at least in portions, can be connected detachably together along a contact zone.

2. A webbing-up tip according to Claim 1, **characterised in that** each section (02; 03) can be fixed in each case to the start of a potential or already-cut partial web (11; 12) of the web of material (08) which is to be webbed up and can be fastened by means in each case of an associated coupling means (04; 06) to devices (07) for webbing up the partial webs (11; 12) along common and separate webbing-up paths.

3. A webbing-up tip according to Claim 1, **characterised in that** the sections (02; 03) of the webbing-up tip (01) can be connected together by a positive connection, in particular by a clip connection.

4. A webbing-up tip according to Claim 3, **characterised in that** the edge (14), extending in the contact zone, of the one section (02) is formed at least in portions as a female element and the opposing edge (15), extending in the contact zone, of the other section (03) is formed at least in portions as a male element.

5. A webbing-up tip according to Claim 4, **characterised in that** the edge (15), extending in the contact zone, of the one section (03) is formed at least in portions by a rod element (16) and the opposing edge (14), extending in the contact zone, of the other section (02) is formed at least in portions by a slotted, spreadable sleeve element (17), so that the rod element (16) can be made to engage in a positive connection in the sleeve element (17).

6. A webbing-up tip according to Claim 2, **characterised in that** the sections (02; 03) each have a triangular connection part (18; 19), at the tip of which in each case the associated coupling means (04; 06) is arranged and the side of which opposing the coupling means (04; 06) merges into an extension part (21; 22), to which the associated partial web (11; 12) in each case can be fixed.

7. A webbing-up tip according to Claim 6, **characterised in that** the width of the extension parts (21; 22) tapers towards the rear edge of the sections.

8. A webbing-up tip according to Claim 2, **characterised in that** at least two tension members (13) in each case are provided in the sections (02; 03) of the webbing-up tip (01), which tension members extend, starting from the associated coupling means (04; 06) in each case, in particular in ray form, towards the partial webs (11; 12).

9. A webbing-up tip according to Claim 8, **characterised in that** the tension members (13) are arranged between two plastics films arranged in a double layer.

## Revendications

1. Point d'introduction, pour la fixation à l'amorce d'une bande de matériau (08) à introduire, la pointe d'introduction (01) étant susceptible d'être fixée à l'aide d'au moins un dispositif de couplage (04 ; 06), au choix, sur un dispositif (07) pour l'introduction de la bande de matériau (08), **caractérisée en ce que** la pointe d'introduction (01) présente au moins deux sections (02 ; 03) disposées l'une à coté de l'autre transversalement par rapport à la direction de transport, dans le plan de la bande de matériau (08), les sections pouvant être reliées ensemble de façon désolidarisable, au moins par tronçons, le long d'une zone de contact.

2. Point d'introduction selon la revendication 1, **caractérisée en ce que** chaque section (02 ; 03) est susceptible d'être fixée, chaque fois sur l'amorce à introduire, d'une bande partielle (11 ; 12) potentielle ou déjà coupée, de la bande de matériau (08), et est susceptible d'être fixée, au moyen chaque fois d'un dispositif de couplage (04 ; 06) associé, à des dispositifs (07) pour l'introduction des bandes partielles (11 ; 12), le long de chemins d'introduction communs et séparés.

3. Point d'introduction selon la revendication 1, **caractérisée en ce que** les sections (02 ; 03) de la pointe d'introduction (01) sont susceptibles d'être reliées ensemble par une liaison à ajustement de forme, en particulier au moyen d'une liaison à enclipsage.

4. Point d'introduction selon la revendication 3, **caractérisée en ce que** le bord (14), s'étendant dans la zone de contact, d'une première section (02) est réalisé, au moins par tronçons, sous forme d'élément femelle et le bord (15) opposé, s'étendant dans la zone de contact, de l'autre section (03) est réalisé, au moins par tronçons, sous forme d'élément mâle.

5. Point d'introduction selon la revendication 4, **caractérisée en ce que** le bord (15), s'étendant dans la zone de contact, de la première section (03) est réalisé, au moins par tronçons, par un élément en forme de barre (16) et le bord (14) opposé, s'étendant dans la zone de contact, de l'autre section (02) est réalisé, au moins par tronçons, par un élément en forme de douille (17) fendue, susceptible d'être ouvert par écartement, de manière que l'élément en forme de barre (16) puisse être mis en prise, avec une liaison à ajustement de forme, dans l'élément en forme de douille (17).

6. Point d'introduction selon la revendication 2, **caractérisée en ce que** les sections (02 ; 03) présentent chacune une partie de liaison (18 ; 19) conformée en triangle, à la pointe de laquelle est disposé chaque fois le dispositif de couplage (04 ; 06) associé et dont le côté, opposé au dispositif de couplage (04 ; 06), se transforme en une partie de prolongement (21 ; 22), à laquelle la bande partielle (11 ; 12) chaque fois associée est susceptible d'être fixée.

7. Point d'introduction selon la revendication 6, **caractérisée en ce que** la largeur des parties de prolongement (21 ; 22) va en s'effilant, en évoluant en direction du bord arrière des sections.

8. Point d'introduction selon la revendication 2, **caractérisée en ce que**, dans les sections (02 ; 03) de la pointe d'introduction (01) sont chaque fois prévus au moins deux brins de traction (13), s'étendant en direction des bandes partielles (11 ; 12), en particulier en forme de rayons, en partant du dispositif de couplage (04 ; 06) chaque fois associé.

9. Point d'introduction selon la revendication 8, **caractérisée en ce que** les brins de traction (13) sont disposés entre deux feuilles en matière synthétique, disposés à double couche.
